# EUROPÄISCHE PATENTSCHRIFT

(11) **EP 1 219 324 B1**
(45) Veröffentlichungstag und Bekanntmachung des Hinweises auf die Patenterteilung: **23.12.2009**
(21) Anmeldenummer: 02004190.1
(22) Anmeldetag: 20.07.1998
(51) Int. Cl.: A62D 3/00

(54) **Verfahren zur Entsorgung von halogenierten und nicht halogenierten Abfallstoffen**
Method for elimination of halogenated and non halogenated waste
Procédé d élimination de déchets halogénés et non halogénés

(30) Priorität: 23.07.1997 LU 90109; 24.12.1997 LU 90191
(43) Veröffentlichungstag der Anmeldung: 03.07.2002
(62) Teilanmeldung aus: 98940244.1
(73) Patentinhaber: PAC Holding S.A., 3980 Wickrange (LU)
(72) Erfinder: Rollinger, Guy, 3980 Wickrange (LU)
(74) Vertreter: Office Freylinger

(56) Entgegenhaltungen:
- EP-A- 0 252 521
- EP-A- 0 306 540
- CA-A- 2 168 924
- US-A- 4 435 379
- US-A- 4 541 907
- US-A- 5 118 492

## Beschreibung

Die vorliegende Erfindung betrifft ein Verfahren zur Entsorgung von halogenierten und nicht halogenierten Abfallstoffen.

Substituierte, insbesondere halogenierte Kohlenwasserstoffe, wie sie beispielsweise im Tetrachlorkohlenstoff, Chloroform, Methylenchlorid, Tetra- und Trichloräthylen, Tetrachloräthan, PCB etc. aber auch im PVC oder Polyvinylidenchlorid vorliegen, sind nach Gebrauch ein mehr oder weniger problematischer Gift- oder Sondermüll, den es zu Entsorgen gilt.

Stark toxisch auf die Umwelt und den Menschen wirkende Stoffe, wie halogenierte Verbindungen, insbesondere polyhalogenierte Stoffe wie z.B. PCBs oder TCDD/TCDF (Dioxine/Furane) lassen sich nicht ohne weiteres wiederverwerten und müssen umweltgerecht entsorgt werden.

Die Entsorgung erfolgt entweder durch Deponierung oder durch Verbrennung auf hoher See oder auch auf dem Lande in Hochtemperaturöfen mit einem Überschuß an Luft.

Der Energiebedarf ist in vielen Fällen nicht unerheblich, da nicht nur die zu beseitigenden Stoffe verdampft und auf die erforderliche Zersetzungstemperatur erhitzt, sondern auch enorme Luftmengen aufgeheizt werden müssen. Dabei wird entweder, wie bei der Verbrennung auf hoher See, eine Verschmutzung der Atmosphäre und die Gefahr sauren Regens in Kauf genommen oder es werden äußertest kostspielige Anlagen zur Luftreinhaltung erforderlich.

Aus der DE-A-33 13 889 sind ein Verfahren oder eine Vorrichtung zur Beseitigung von Gift und Sondermüll bekannt, bei welchem die giftigen Abfallstoffe mit einem elektrisch leitenden Stoff, insbesondere in Gestalt von Eisenpulver und/oder Koks vermischt und in einem Induktionsofen auf die Zersetzungstemperatur des zu beseitigenden Gift- und/oder Sondermülls gebracht wird.

Die US-A-4,435,379 beschreibt ein Verfahren zur Zersetzung von chlorierten Kohlenwasserstoffen mit Metalloxyden mit dem Ziel, alle Kohlenstoffatome in Kohlenoxyd zu überführen. Dabei kommt es darauf an, elementares Chlor zur Umwandlung von Wasserstoffgruppen in HCI bereitzustellen. Dabei muß das gesamte Verhältnis von Chlor zu Wasserstoffgruppen mindestens 1 : 1 betragen, um Metallchlorid herstellen zu können.

Die US-A-4,587,116 beschreibt ein ähnliches Verfahren, bei dem auch stickstoffhaltige Abfallstoffe entsorgt werden können. Die Erhitzung erfolgt ebenfalls von außen und nicht von innen heraus.

Die US-A- 4 451 907 offenbart ein Verfahren zur Beseitigung von chlorierten organischen Verbindungen. Zunächst werden die chlorierten organischen Verbindungen in einem Salzschmelzenofen verdampft, und dann zu einem Reaktor geführt. In dem Reaktor werden die chlorierten, organischen Verbindungen auf 800 bis 1200°C erhitzt, dies in Anwesenheit von Aluminiumoxid und reaktivem Kohlenstoff, und folglich zersetzt. Stickstoff wird als Trägergas verwendet, um die verdampften chlorierten organischen Verbindungen vom Salzschmelzenofen zum Reaktor zu führen.

Die EP 0 306 540 beschreibt ein Verfahren zur Energiegewinnung aus substituierten Kohlenwasserstoffen, wie sie z.B. als CCl₄, CHCl₃, C₂H₂Cl₄, PCB,

PVC, Polyvinylidenchlorid etc. in reiner oder gebundener Form vorliegen. Der Abfallstoff wird dabei in einem induktiv beheizbaren Reaktor in Anwesenheit eines schwer verhüttbaren Metalloxides und eines elektrisch leitfähigen Materials, beispielsweise Elektrodenkoks oder Elektrographit sowie im Kontakt mit Wasserdampf bei Temperaturen zwischen 800 und 1.100°C thermisch zersetzt. Dabei wird ein Anteil des Metalloxids das dem Chlorgehalt der Abfallstoffe entspricht, in flüchtiges Metallchlorid umgesetzt. Ein Anteil des freiwerdenden Kohlenstoffs wird in Kohlenmonoxid umgesetzt und der nicht an dem Metalloxid reagierende Anteil des Kohlenstoffs wird mit Hilfe einer stöchiometrischen Menge Wasserdampf zu Wassergas (CO + H₂) umgesetzt.

Aufgabe der vorliegenden Erfindung ist es, ein Verfahren zu entwickeln, das es erlaubt, verschiedene halogenierte und nicht halogenierte Abfallstoffe umweltgerecht zu entsorgen.

Diese Aufgabe wird erfindungsgemäß durch ein Verfahren zur Entsorgung kohlenstoffhaltiger, wasserstoffhaltiger, halogenierter und kohlenstoffhaltiger, wasserstoffhaltiger, nicht halogenierter Abfallstoffe gelöst, bei dem die Abfallstoffe mit TiO₂, SiO₂, CaO und/oder Fe₂O₃ oder eine Mischung daraus unter Ausschluß von Sauerstoff bei Temperaturen von 800°C bis 1100 °C umgesetzt werden und als gasförmiges Produkt ein aus Kohlenmonoxid, Methan und Wasserstoff bestehendes Synthesegas erzeugt wird aus welchem eventuell gebildete flüchtige Metallhalogenverbindungen durch Kühlung abgeschieden werden..

Das hier beschriebene Verfahren dient zur umweltneutralen Wiederverwertung von halogenierten und nicht halogenierten Abfallstoffen.

Das Volumen der eingesetzten Abfälle wird weitgehend verringert, so daß möglichst wenig Rückstände zurückbleiben und eine möglichst große Menge von Metallen/Metallverbindungen gewonnen wird. Bei der Umsetzung wird eine möglichst positive Energiebilanz angestrebt.

In einer vorteilhaften Ausführung des Verfahrens wird Kohlendioxid als Fluidisierungsgas zugesetzt.

Weiterhin kann der Reaktor auch mit Kohlenstoff in Form von Graphit und/oder Kohle beaufschlagt werden.

Als Reaktionspartner können auch verschiedene metalloxidhaltige Abfallstoffe, wie z.B. siliziumhaltige Rückstände aus der metallverarbeitenden Industrie, Filterstäube, Flugaschen, Flugsande, Haldenberge, Galvanikschlämme, Schlacken, Schieferreste etc. dienen. Einfacher Quarzsand, der zu etwa 98% aus Siliziumdioxid (SiO₂) besteht, ist das denkbar einfachste Material, was zur Umsetzung eingesetzt werden kann.

Alle obengenannten Materialien zeichnen sich dadurch aus, daß sie einen relativ hohen Gehalt an halogenierbaren Metalloxiden (CaO, SiO₂, TiO₂, Fe₂O₃ etc.) enthalten.

Daraus ergibt sich der Vorteil, daß für bisher mit wirtschaftlichen Mitteln nicht verhüttbare Metalloxide enthaltende Stoffe nunmehr eine nutzbringende Anwendung finden.

Man kann als halogenierte Abfallstoffe Lösungsmittel wie z.B.: Tetrachlorkohlenstoff, Chloroform, Methylenchlorid, Tetra- und Trichloräthylen, Tetrachloräthan, Kühl- oder Kältemittel, PCB, Pestizide, Fungizide und Herbizide, halogenierte Kunststoffe wie z.B. PVC einsetzen.

Ein Anteil des Metalloxids das dem Chlorgehalt der Abfallstoffe entspricht, wird durch das o.g. Verfahren in Metallchlorid umgesetzt. Es entstehen ökologisch und ökonomisch wertvolle Metallchloride wobei Silizium- und Titantetrachlorid (SiCl₄, TiCl₄) besonders bevorzugte Produkte darstellen.

Es können auch u.a. Altöle, Schmierstoffe, Fette, Lacke, Farben, Teere, Wachse, Kunststoffe, Kühl- und Lösungsmittel, Bremsflüssigkeit oder ähnliche nicht halogenierte Stoffe und Materialien entsorgt werden.

Die unter diesen Prozeßparametern thermodynamisch bevorzugt gebildeten

Reaktions- bzw. Umsetzungsprodukte sind primär gasförmig anfallender Wasserstoff (H₂) neben prozentual geringeren Voluminen an Methan (CH₄).

Die Bildung umweltgefährdender bzw. umweltbelastender, gasförmiger Stoffe wie Kohlenmonoxid (CO), sowie das als sog. Treibhausgas bekannte Kohlendioxid (CO₂) ist, bei den bevorzugten Reaktionsbedingungen, vernachlässigbar gering. Erst bei Temperaturen oberhalb der 1100°C kann durch chemische Zersetzungsprozesse CO bzw. CO₂ gebildet werden.
Die Umsetzung erfolgt in einem Wirbelbettreaktor. Dieser kann entweder aus speziellen Keramiken, Siliziumcarbid (SiC) oder spezial legierten Stählen gebaut sein.

Der Reaktor kann entweder durch Verwendung von elektrischen Heizelementen (z.B. Heizhalbschalen) oder durch Verwendung einer Induktionsheizung auf die notwendigen Betriebstemperaturen gebracht werden. Die zur Umsetzung notwendigen Temperaturen liegen im Bereich von 800°C bis 1100°C. Die Reaktion selbst erfolgt unter Sauerstoffabschluß. Als Fluidisierungsgas wird Kohlendioxid (CO₂) eingesetzt.

Die halogenierten Verbindungen werden durch die hohen Temperaturen in ihre einfachsten Bestandteile zerlegt, im Falle von chlorierte Kohlenwasserstoffe werden Chlorwasserstoff, Wasserstoff, Alkane und Chlorgas gebildet. Das Chlorgas und der Chlorwasserstoff dienen als Chlorierungsmittel für die metalloxidhaltigen Produkte bzw. Abfälle. Produkte dieser Chlorierungsreaktion sind die thermodynamisch bevorzugten Metallchloride.

Neben den Chloriden wird Wasserstoff und Kohlenmonoxid gebildet, welches als Synthesegas entweder zu Gewinnung von elektrischer Energie oder für andere chemische Synthesen, so z.B. die Methanol-Synthese, eingesetzt werden kann.

2 H₂ + CO ⊗ CH₃OH

### Reaktionsgleichung 1

Das als Fluidisierungsgas eingesetzte Kohlendioxid (CO₂) wird durch Reaktion mit dem Kohlenstoff der zersetzten Kohlenwasserstoffe und durch eine zusätzliche Kohle- oder Graphitschüttung im Kopf des Reaktors vollständig zu Kohlenmonoxid (CO) umgesetzt.

Man spricht in diesem Zusammenhang von der sog. BOUDOUARD-Reaktion:

CO₂ + C 2 CO

### Reaktionsgleichung 2

Die Bildung umweltschädigender Verbindungen wie Dioxine, Furane oder z.B. Phosgen (COCl₂) ist bei den vorherrschenden Reaktionsbedingungen extrem unwahrscheinlich.

Alle erzeugten halogenierten Metallverbindungen liegen zunächst gasförmig vor. Je nach Ausgangsmaterial können durch Kühlung auf Raumtemperatur feste, d.h. kristalline Metallverbindungen gewonnen werden, oder aber durch Kondensation bei tiefen Temperaturen flüssige Metallverbindungen.

Der Reinheitsgrad dieser Verbindungen liegt bei 96% und kann z.B. durch eine fraktionierende Destillation, oder Rektifikation genannt, noch verbessert werden.

Im folgenden werden nun verschiedene Ausgestaltungen der Erfindung anhand der beiliegenden Figuren beschrieben. Es zeigt:

Fig. 1: ein Schema der Anlage zur Entsorgung von halogenierten Abfallstoffen.

Auf dem schematischen Fließbild des Verfahrens wie in Fig. 1 abgebildet, sieht man eine Zuleitung 1 für die halogenierten Abfallstoffe, eine Zuleitung 2 für metalloxidhaltige Produkte, sowie eine Leitung 3 zum Austragen von nicht umgesetzten Materialien 3. Über eine Zufuhr 4 wird ein Fluidisierungsgas (CO₂) in den Wirbelbettreaktor 5 eingeblasen.

Der Reaktor 5 wird mittels einer Reaktorheizung 6 auf eine Temperatur zwischen 800°C und 1100°C aufgewärmt, so daß es zur Reaktion zwischen den halogenierten Abfällen und den metalloxidhaltigen Stoffen im Reaktor kommt. Die gebildeten Produkte werden in einem Feststoffabscheider 7 getrennt und die gebildeten festen Metallchloride, insbes. FeCl₃, werden über eine Leitung 8 ausgetragen. Die restlichen Gase werden durch einen Aktivkohlefilter 9 gereinigt und anschließend durch ein Gebläse 10 verdichtet. Die Gase werden dann in einem Kühlbehälter 12, der einen Kühlmitteleintrag 11 und einen Kühlmittelaustrag 13 aufweist, abgekühlt, so daß die verbliebenen Metallchloride ausgeschieden werden . Es handelt sich hier hauptsächlich um SiCl₄.

Die Gase werden anschließend einem Kondensator 15 zugeführt und in einer Gaswaschkolonne 16 einer alkalischen Gaswäsche unterzogen. Die Kolonne 16 verfügt über eine Umwälzpumpe 17 für die Waschflüssigkeit. Das verbleibende Synthesegas, ein Gemisch aus CO und H₂, wird über die Leitung 18 im oberen Teil der Gaswaschkolonne 16 ausgetragen.

### Anwendungsbeispiel 1 : Entsorgung von Kohlenwasserstoff- (KW) oder halogenkohlenwasserstoffhaltigen (HKW) Abfällen in Gegenwart von Calciumoxid

Die verschiedenen Einsatzmaterialien, wie u.a. Öle, Fette, PCB, FCKW, Lösungsmittel oder dgl., werden über eine Dosiereinrichtung, z.B. eine Exzenterschneckenpumpe, in die Reaktionszone gefördert. Dort erfolgt schlagartig eine erste thermische Spaltung der Einsatzmaterialienin kurzkettige Kohlenwasserstoffe. Durch die Höhe der Reaktionszone wird die Verweilzeit der Einsatzmaterialien bzw. die der entstandenen Spaltprodukte bestimmt.

In der Regel erfolgt eine nahezu quantitative Aufspaltung zu im wesentlichen Wasserstoff und Methan, wobei das Volumenverhältnis Wasserstoff zu Methan deutlich auf der Seite des Wasserstoffs liegt. Da der Schmelzpunkt von Calciumoxid (CaO) bei rund 2500°C liegt, ist mit keinen größeren Mengen synthetisierter Calciumverbindungen zu rechnen.

Werden hingegen halogenierte Einsatzmaterialien insbes. chlorierte Materialien zur Reaktion gebracht, dann tritt eine Reaktion zwischen dem Calciumoxid und den Halogenatomen der Einsatzmaterialien ein.

Als Reaktionsprodukt wird im wesentlichen Calciumchlorid (CaCl₂) gebildet, welches im Reaktor als Schlacke bzw. Schmelze verbleibt. Die folgende Reaktionsgleichung (Reaktionsgleichung 1) berücksichtigt alle wesentlichen Produkte, die bei der Entsorgung bzw. Verwertung eines halogenierten Kohlenwasserstoffs gebildet werden. Die einzelnen Produkte wurden thermodynamisch berechnet und experimentell belegt.

### Reaktionsgleichung

Neben dieser Reaktion wird auch noch Kohlenstoff in Form von feinen Rußpartikeln aus dem Reaktor ausgetragen.

Die Abtrennung von den übrigen gasförmigen Bestandteilen Wasserstoff und Methan, bzw. Wasserstoff und Kohlenmonoxid (CO), erfolgt durch Schwerkraftseparatoren, wie z.B. ein Hochleistungszyklon.

Die so gesäuberten Gase können sicherheitshalber noch durch Aktivkohlefilter geleitet werden. Sollten immer noch Fremdbestandteile im Prozeßgas enthalten sein, so können diese entweder durch gezielte Kondensation oder durch eine Gaswäsche entfernt werden.

Schlußendlich bleibt i.d.R. nur ein aus Kohlenmonoxid, Methan und Wasserstoff bestehendes Synthesegas übrig, welches für vielseitige techn. Anwendungen, so z.B. der Energiegewinnung oder der Nutzung für chemische Synthesen (Methanolsynthese), eingesetzt werden kann.

## Patentansprüche

1. Verfahren zur Entsorgung kohlenstoffhaltiger, wasserstoffhaltiger, halogenierter und kohlenstoffhaltiger, wasserstoffhaltiger, nicht halogenierter Abfallstoffe **dadurch gekennzeichnet, dass** die Abfallstoffe mit TiO₂, SiO₂, CaO und/oder Fe₂O₃ oder eine Mischung daraus unter Ausschluß von Sauerstoff bei Temperaturen von 800°C bis 1100 °C umgesetzt werden und als gasförmiges Produkt ein aus Kohlenmonoxid, Methan und Wasserstoff bestehendes Synthesegas erzeugt wird aus welchem eventuell gebildete flüchtige Metallhalogenverbindungen durch Kühlung abgeschieden werden.

2. Verfahren nach Anspruch 1, **dadurch gekennzeichnet, daß** bei dem Verfahren Kohlendioxid zugesetzt wird.

3. Verfahren nach einem der vorigen Ansprüche, **dadurch gekennzeichnet, daß** bei dem Verfahren Kohlenstoff zugesetzt wird

4. Verfahren nach Anspruch 3, **dadurch gekennzeichnet, daß** als Kohlenstoff Graphit und/oder Kohle verwendet wird.

5. Verfahren nach einem der vorigen Ansprüche, **dadurch gekennzeichnet, daß** als halogenierte Abfallstoffe, Lösungsmittel wie z.B.: Tetrachlorkohlenstoff, Chloroform, Methylenchlorid, Tetra- und Trichloräthylen, Tetrachloräthan, Kühl- oder Kältemittel, PCB, Pestizide, Fungizide und Herbizide, halogenierte Kunststoffe wie z.B. PVC, eingesetzt werden.

6. Verfahren nach einem der vorherigen Ansprüche **dadurch gekennzeichnet, daß** ein Anteil des Metalloxids das dem Chlorgehalt der Abfallstoffe entspricht, in Metallchlorid umgesetzt wird.

7. Verfahren nach einem der Ansprüche 1 bis 6, **dadurch gekennzeichnet, daß** als nicht halogenierte Abfallstoffe Altöle, Schmierstoffe, Fette, Lacke, Farben, Teere, Wachse, Kunststoffe, Kühl- und Lösungsmittel, Bremsflüssigkeit oder ähnliche nicht halogenierte Stoffe und Materialien eingesetzt werden.

## Claims

1. A process for disposing of halogenated and non-halogenated hydrogen-containing and carbon-containing waste materials, **characterized in that** the waste materials are reacted with TiO₂, SiO₂, CaO and/or Fe₂O₃ or a mixture thereof with exclusion of oxygen at temperatures from 800°C to 1,100°C and a synthesis gas consisting of carbon monoxide, methane and hydrogen is produced as a gaseous product, from which are separated optionally formed volatile metal halogen compounds by cooling

2. The process according to claim 1, **characterized in that** carbon dioxide is added during the process

3. The process according to any of the preceding claims, **characterized in that** carbon is added during the process

4. The process according to claim 3, **characterized in that** graphite and/or coal is used as carbon

5. The process according to any of the preceding claims, **characterized in that** solvents such as for example carbon tetrachloride, chloroform, methylene chloride, tetra- and tri-chloroethylene, tetrachloro-ethane, coolants or refrigerants, PCBs, pesticides, fungicides and herbicides, halogenated plastics such as PVC, are used as halogenated waste materials

6. The process according to any of the preceding claims, **characterized in that** a portion of the metal oxide which corresponds to the chlorine content of the waste materials, is converted into a metal chloride

7. The process according to any of claims 1 to 6, **characterized in that** spent oils, lubricants, fats, paints, dyes, tars, waxes, plastics, coolants and solvents, brake fluid or similar non-halogenated substances or materials are used as non-halogenated waste materials.

## Revendications

1. Procédé pour l'élimination de déchets carbonés, hydrogénés, halogénés et de déchets carbonés, hydrogénés, non halogénés, **caractérisé en ce que** les déchets sont mis à réagir avec du TiO₂, du SiO₂, du CaO et/ou du Fe₂O₃ ou un mélange de ceux-ci à l'abri de l'oxygène à des températures de 800°C à 1100°C et on obtient comme produit gazeux un gaz de synthèse constitué de monoxyde de carbone, de méthane et d'hydrogène dont on sépare les composés métallohalogénés volatils éventuellement formés par refroidissement.

2. Procédé selon la revendication 1, **caractérisé en ce qu'**on ajoute du dioxyde de carbone au cours du procédé.

3. Procédé selon l'une quelconque des revendications précédentes, **caractérisé en ce qu'**on ajoute du carbone au cours du procédé.

4. Procédé selon la revendication 3, **caractérisé en ce qu'**on utilise, à titre de carbone, du graphite et/ou du charbon.

5. Procédé selon l'une quelconque des revendications précédentes, **caractérisé en ce qu'**on utilise, à titre de déchets halogénés, des solvants, tels que par exemple : le tétrachlorure de carbone, le chloroforme, le chlorure de méthylène, le tétrachloroéthylène et le trichloroéthylène, le tétrachloroéthane, des agents frigorifiques ou frigorigènes, du PCB, des pesticides, des fongicides et des herbicides, des matériaux synthétiques halogénés, tels que par exemple du PVC.

6. Procédé selon l'une quelconque des revendications précédentes, **caractérisé en ce qu'**on convertit en chlorure métallique une fraction de l'oxyde métallique qui correspond à la teneur en chlore des déchets.

7. Procédé selon l'une quelconque des revendications 1 à 6, **caractérisé en ce qu'**on utilise, à titre de déchets non-halogénés, des huiles usées, des lubrifiants, des graisses, des laques, des peintures, des goudrons, des cires, des matériaux synthétiques, des agents frigorifiques et des solvants, des liquides de frein ou des substances et des matériaux non halogéné(e)s similaires.
